# EUROPÄISCHE PATENTSCHRIFT

(11) **EP 3 921 899 B1**
(45) Veröffentlichungstag und Bekanntmachung des Hinweises auf die Patenterteilung: **22.04.2026**
(21) Anmeldenummer: 20700808.7
(22) Anmeldetag: 14.01.2020
(51) Int. Cl.: H01R 4/48

(54) **ANSCHLUSSKLEMME SOWIE ANSCHLUSSKLEMMENBLOCK**
CONNECTION TERMINAL AND CONNECTION TERMINAL BLOCK
BORNE DE CONNEXION ET BLOC DE BORNES DE CONNEXION

(30) Priorität: 04.02.2019 DE 102019102646
(43) Veröffentlichungstag der Anmeldung: 15.12.2021
(73) Patentinhaber: Phoenix Contact GmbH & Co. KG, 32825 Blomberg (DE)
(72) Erfinder: KLOPPENBURG, Christian, 33142 Büren Wewelsburg (DE)
(86) Internationale Anmeldenummer: PCT/EP2020/050789
(87) Internationale Veröffentlichungsnummer: WO 2020/160879

(56) Entgegenhaltungen:
- CN-A- 107 978 876
- CN-U- 205 029 030
- DE-A1- 102015 100 823
- DE-A1- 102015 119 342
- DE-A1- 102016 118 331
- DE-B4- 102012 110 895

## Beschreibung

Die Erfindung betrifft eine Anschlussklemme zum Anschließen eines elektrischen Leiters. Ferner betrifft die Erfindung einen Anschlussklemmenblock mit mindestens zwei aneinandergereiht angeordneten Anschlussklemmen.

Aus der DE 10 2012 110 895 B4 ist eine Anschlussklemme bekannt, welche ein Gehäuse, einen in dem Gehäuse angeordneten Strombalken und eine Klemmfeder zum Klemmen des anzuschließenden Leiters gegen den Strombalken aufweist. Um die Klemmfeder in eine Klemmstellung und eine Offenstellung zu überführen, weist die Anschlussklemme ein drehbar in dem Gehäuse gelagertes Betätigungselement auf, welches mittels eines in das Gehäuse einführbaren Werkzeugs um eine Drehachse gedreht werden kann. Die Klemmfeder weist an ihrem Klemmschenkel einen von dem Klemmschenkel abgehenden Federarm auf, welcher an einer an dem Betätigungselement ausgebildeten Nocke hinterhakt ist, so dass bei einer Drehbewegung des Betätigungselements über den Federarm eine Kraft auf den Klemmschenkel der Klemmfeder aufgebracht wird, um die Klemmfeder in die Klemmstellung und die Offenstellung zu überführen.

Aus der CN 107 978 876 A ist eine Anschlussklemme bekannt, welche ein Gehäuse, einen in dem Gehäuse angeordneten Strombalken und eine Klemmfeder zum Klemmen des anzuschließenden Leiters gegen den Strombalken aufweist. Die Anschlussklemme weist ein drehbar in dem Gehäuse gelagertes Betätigungselement auf. Das Betätigungselement weist ein um eine erste Drehachse gelagertes Drehelement und ein um eine zweite Drehachse gelagertes Hebelelement auf, wobei die Klemmfeder zumindest bereichsweise einer Drehbewegung des Drehelements folgt und wobei das Drehelement mit dem Hebelelement derart in Eingriff ist, dass bei einer Drehbewegung des Hebelelements um die zweite Drehachse das Drehelement um die zu der zweiten Drehachse beabstandet angeordnete erste Drehachse gedreht wird und die Klemmfeder in die Offenstellung und in die Klemmstellung überführbar ist, wobei die Klemmfeder an dem Drehelement gelagert ist.

Der Erfindung liegt die Aufgabe zu Grunde, eine Anschlussklemme sowie einen Anschlussklemmenblock zur Verfügung zu stellen, welche sich durch vereinfachten Aufbau auszeichnen und für einen Benutzer einfach zu bedienen sind.

Die Aufgabe wird erfindungsgemäß mit den Merkmalen des unabhängigen Anspruchs 1 gelöst. Zweckmäßige Ausgestaltungen und vorteilhafte Weiterbildungen der Erfindung sind in den Unteransprüchen angegeben.

Die Anschlussklemme gemäß der Erfindung weist ein Gehäuse, einen in dem Gehäuse angeordneten Strombalken, eine in dem Gehäuse angeordnete Klemmfeder zum Klemmen des anzuschließenden Leiters gegen den Strombalken, und ein Betätigungselement zum Überführen der Klemmfeder in eine Klemmstellung und in eine Offenstellung auf, wobei das Betätigungselement ein um eine erste Drehachse gelagertes Drehelement und ein um eine zweite Drehachse gelagertes Hebelelement aufweist, wobei die Klemmfeder an dem Drehelement gelagert ist und die Klemmfeder einer Drehbewegung des Drehelements folgt und wobei das Drehelement mit dem Hebelelement derart in Eingriff ist, dass bei einer Drehbewegung des Hebelelements um die zweite Drehachse das Drehelement um die zu der zweiten Drehachse beabstandet angeordnete erste Drehachse gedreht wird und die Klemmfeder in die Offenstellung und in die Klemmstellung überführbar ist.

Die erfindungsgemäße Anschlussklemme zeichnet sich dadurch aus, dass das Betätigungselement zum Betätigen der Klemmfeder nunmehr zweiteilig ausgebildet ist, indem das Betätigungselement aus einem Hebelelement und einem Drehelement ausgebildet ist. Das Hebelelement und das Drehelement sind zwei separate Bauteile, die beim Betätigen der Klemmfeder miteinander zusammenwirken. Das Hebelelement und das Drehelement weisen jeweils eine separate Drehachse auf, so dass das Betätigungselement zwei voneinander unterschiedliche Drehachsen aufweist, die beabstandet zueinander angeordnet sind. Das Betätigungselement kann von einem Benutzer unmittelbar über das Hebelelement betätigt werden, so dass ein zusätzliches Werkzeug zum Betätigen des Betätigungselements nicht notwendig ist. Die Klemmfeder ist an dem Drehelement des Betätigungselements gelagert, so dass die Klemmfeder zumindest bereichsweise der Drehbewegung des Drehelements folgen kann, was bedeutet, dass zumindest ein Teil der Klemmfeder mit dem Drehelement zusammen mitgedreht werden kann. Die Klemmfeder kann somit zur Überführung in die Offenstellung und in die Klemmstellung zumindest bereichsweise zusammen mit dem Drehelement um die erste Drehachse gedreht werden. Dadurch ist eine sehr kompakte Anordnung der Klemmfeder mit dem Betätigungselement möglich. Zudem kann die Bewegung des Betätigungselements ohne Reibungsverluste auf die Klemmfeder übertragen werden, um die Klemmfeder in die Offenstellung und die Klemmstellung zu überführen.

Die Klemmfeder ist derart an dem Drehelement gelagert, dass sich die Klemmfeder um die erste Drehachse erstreckt. Die Klemmfeder kann somit derart an dem Drehelement positioniert sein, dass die Klemmfeder die Drehachse umgreift. Beispielsweise kann die Klemmfeder derart geformt sein, dass die Klemmfeder die Drehachse U-förmig umgreift. Die Klemmfeder kann damit besonders nah an der Drehachse des Drehelements positioniert sein, so dass die Drehbewegung des Drehelements unmittelbar auf die Klemmfeder übertragen werden kann.

Die Klemmfeder ist bevorzugt als Schenkelfeder ausgebildet, welche einen Klemmschenkel, einen Halteschenkel und einen bogenförmigen Abschnitt zum Verbinden des Klemmschenkels mit dem Halteschenkel aufweisen kann. Mit dem bogenförmigen Abschnitt kann sich die Klemmfeder um die Drehachse des Drehelements erstrecken, indem der bogenförmige Abschnitt die Drehachse umgreift. Der Klemmschenkel und der Halteschenkel sind vorzugsweise derart zueinander angeordnet, dass sie eine V-Form ausbilden. Mittels des Klemmschenkels kann die Klemmfeder den anzuschließenden Leiter gegen den Strombalken klemmen. Mittels des Halteschenkels kann die Klemmfeder sich an dem Gehäuse der Anschlussklemme oder an einem Teilstück des Strombalkens abstützen. Das Drehelement kann einen Mitnehmer aufweisen, welcher bei einer Drehbewegung des Drehelements auf den Klemmschenkel der Klemmfeder drücken kann, so dass die Klemmfeder der Drehbewegung des Drehelements folgen kann, indem der Klemmschenkel der Klemmfeder durch die Drehbewegung des Mitnehmers bei einer Überführung von der Klemmstellung in die Offenstellung in Richtung des Halteschenkels der Klemmfeder gedreht bzw. gedrückt wird, so dass sich der Abstand zwischen Klemmschenkel und Halteschenkel reduziert und die Klemmfeder gespannt wird. Der Halteschenkel verbleibt vorzugsweise in seiner Position, wenn die Klemmfeder in die Offenstellung und in die Klemmstellung überführt wird.

Das Drehelement kann ein Innenteil und ein Außenteil aufweisen. Das Innenteil kann radial innen von dem Drehelement und das Außenteil kann radial außen von dem Drehelement angeordnet sein, so dass das Außenteil das Innenteil radial umschließen kann. Das Innenteil kann ortsfest an der ersten Drehachse befestigt sein, wohingegen das Außenteil relativ zu dem Innenteil verdrehbar ausgebildet sein kann und damit das Drehelement über das Außenteil des Drehelements um die erste Drehachse gedreht werden kann. Die Klemmfeder kann über ihren bogenförmigen Abschnitt ortsfest an dem Innenteil positioniert sein. Der Mitnehmer zum Betätigen des Klemmschenkels der Klemmfeder kann an dem Außenteil ausgebildet sein.

Bevorzugt ist es vorgesehen, dass das Hebelelement und das Drehelement derart zusammenwirken, dass bei einer Drehbewegung des Hebelelements in eine Drehrichtung das Drehelement um eine zu der Drehbewegung des Hebelelements entgegengesetzte Drehrichtung rotiert. Bei einer Betätigung des Betätigungselements werden somit das Hebelelement und das Drehelement vorzugsweise in entgegengesetzte Richtungen gedreht, so dass eine Bewegungsumkehr zwischen dem Hebelelement und dem Drehelement erfolgt.

Das Hebelelement kann derart in der Anschlussklemme positioniert sein, dass die zweite Drehachse des Hebelelements verschiebbar in dem Gehäuse gelagert sein kann. Bei einer Überführung in die Klemmstellung und in die Offenstellung kann damit das Hebelelement nicht nur eine Drehbewegung um die zweite Drehachse ausführen, sondern das Hebelelement kann gleichzeitig auch eine translatorische Bewegung innerhalb des Gehäuses ausführen, so dass die zweite Drehachse des Hebelelements relativ zu der ersten Drehachse des Drehelements innerhalb des Gehäuses verschiebbar sein kann. An dem Gehäuse selber kann dabei eine Führungskontur ausgebildet sein, innerhalb welcher die zweite Drehachse verschiebbar sein kann, so dass die Verschiebebewegung der zweiten Drehachse kontrolliert erfolgen kann.

Um ein Zusammenwirken des Drehelements mit dem Hebelelement erreichen zu können, kann das Drehelement eine Nase aufweisen, welche mit einer Nase des Hebelelements in Eingriff sein kann. Die Nase des Hebelelements kann auf die Nase des Drehelements drücken, so dass bei einer Drehbewegung des Hebelelements die Nase des Hebelelements eine Kraft auf die Nase des Drehelements ausübt, so dass auch das Drehelement eine Drehbewegung ausführt. Die beiden Nasen können derart ausgebildet sein, dass bei einer Überführung in die Offenstellung und in die Klemmstellung die Nase des Hebelelements auf der Nase des Drehelements entlang gleiten kann, um die Drehbewegung des Hebelelements auf das Drehelement zu übertragen.

Alternativ zu den Nasen ist es möglich, dass das Drehelement mehrere Zähne aufweist und dass das Hebelelement mehrere Zähne aufweist, wobei die Zähne des Drehelements in Eingriff mit den Zähnen des Hebelelements sein können. Damit kann eine Verzahnung zwischen dem Hebelelement und dem Drehelement ausgebildet sein, um die Drehbewegung des Hebelelements auf das Drehelement übertragen zu können. Damit kann eine Kraft-/Wegübersetzung zwischen dem Hebelelement und dem Drehelement ausgebildet werden. Zudem kann durch die Verzahnung eine sehr kontrollierte Führung zwischen dem Hebelelement und dem Drehelement ausgebildet werden.

Bevorzugt kann es vorgesehen sein, dass in der Offenstellung das Betätigungselement und insbesondere das Hebelelement in seiner Stellung selbsttätig verbleibt, ohne dass ein Benutzer das Betätigungselement in der Offenstellung halten muss. Um dies zu erreichen, ist es vorzugsweise vorgesehen, dass das Hebelelement um einen Winkel α > 90° drehbar ist.

Um die Betätigung des Betätigungselements für einen Benutzer erleichtern zu können, kann das Hebelelement einen Griffbereich aufweisen, welcher aus dem Gehäuse herausragt. Das Hebelelement und der Griffbereich sind vorzugsweise derart ausgestaltet, dass in der Klemmstellung der Griffbereich sich parallel zu der Leitereinführungsöffnung in dem Gehäuse erstreckt.

Die Anschlussklemme kann beispielsweise als Reihenklemme ausgebildet sein, welche auf einer Tragschiene aufrastbar ist. Die Anschlussklemme kann dabei einen Rastfuß aufweisen, mittels welchem die Anschlussklemme auf einer Tragschiene aufgerastet werden kann.

Die Lösung der erfindungsgemäßen Aufgabe erfolgt ferner mittels eines Anschlussklemmenblocks, welcher mindestens zwei aneinandergereiht angeordnete Anschlussklemme aufweist, welche wie vorstehend beschrieben, aus- und weitergebildet sein können. Erfindungsgemäß können die Anschlussklemmen somit zu einem Block aneinandergereiht angeordnet werden. Sind die Anschlussklemmen als Reihenklemmen ausgebildet, so kann der Anschlussklemmenblock einen Reihenklemmenblock ausbilden.

Nachfolgend wird die Erfindung unter Bezugnahme auf die anliegenden Zeichnungen anhand bevorzugter Ausführungsformen näher erläutert.

Es zeigen:
- Fig. 1: eine schematische Darstellung einer Anschlussklemme gemäß der Erfindung in einer Klemmstellung,
- Fig. 2: eine schematische Darstellung der in Fig. 1 gezeigten Anschlussklemme in einer Zwischenstellung,
- Fig. 3: eine schematische Darstellung der in Fig. 1 gezeigten Anschlussklemme in einer Offenstellung,
- Fig. 4: eine schematische Schnittdarstellung der in Fig. 1 gezeigten Anschlussklemme in der Klemmstellung,
- Fig. 5: eine schematische Schnittdarstellung der in Fig. 3 gezeigten Anschlussklemme in der Offenstellung,
- Fig. 6: eine schematische geschnittene Detaildarstellung der in Fig. 1 gezeigten Anschlussklemme,
- Fig. 7: eine schematische Darstellung einer weiteren Anschlussklemme gemäß der Erfindung in einer Klemmstellung,
- Fig. 8: eine schematische Darstellung der in Fig. 7 gezeigten Anschlussklemme in der Zwischenstellung,
- Fig. 9: eine schematische Darstellung der in Fig. 1 gezeigten Anschlussklemme mit einem das Gehäuse der Anschlussklemme verschließenden Seitenteil, und
- Fig. 10: eine schematische Darstellung eines Anschlussklemmenblocks gemäß der Erfindung.

Fig. 1 zeigt eine Anschlussklemme 100 zum Anschließen eines elektrischen Leiters. Die Anschlussklemme 100 weist ein Gehäuse 10 auf, welches aus einem Isolierstoffmaterial ausgebildet sein kann. In dem Gehäuse 10 ist eine Leitereinführungsöffnung 11 zur Einführung eines anzuschließenden Leiters ausgebildet.

In dem Gehäuse 10 ist ein Strombalken 12 angeordnet, gegen welchen der anzuschließende Leiter mittels einer Klemmfeder 13 geklemmt werden kann. Der Strombalken 12 ist bei der hier gezeigten Ausgestaltung L-förmig ausgebildet.

Zum Überführen der Klemmfeder 13 in eine Klemmstellung, wie sie in Fig. 1 gezeigt ist, bei welcher ein Leiter mittels der Klemmfeder 13 gegen den Strombalken 12 geklemmt werden kann, und in eine Offenstellung, wie sie in Fig. 3 gezeigt ist, bei welcher die Klemmfeder 13 von dem Strombalken 12 beabstandet ist und ein Leiter in den Bereich zwischen den Strombalken 12 und die Klemmfeder 13 eingeführt bzw. aus diesem entfernt werden kann, ist ein Betätigungselement 14 vorgesehen, welches zweiteilig ausgebildet ist.

Das Betätigungselement 14 weist ein Drehelement 15 und ein Hebelelement 16 auf. Das Drehelement 15 ist um eine erste Drehachse 17 drehbar und das Hebelelement 16 ist um eine zweite Drehachse 18 drehbar. Die erste Drehachse 17 ist beabstandet zu der zweiten Drehachse 18 angeordnet. Das Drehelement 15 und das Hebelelement 16 sind somit um zueinander unterschiedlich positionierte Drehachsen 17, 18 drehbar.

Die Klemmfeder 13 ist an dem Drehelement 15 angeordnet, so dass bei einer Drehbewegung des Drehelements 15 die Klemmfeder 13 zumindest bereichsweise bei einer Drehbewegung des Drehelements 15 mitgenommen wird.

Wie insbesondere in den Schnittdarstellungen der Fig. 4 und 5 zu erkennen ist, ist die Klemmfeder 13 als Schenkelfeder ausgebildet. Die Klemmfeder 13 weist einen Klemmschenkel 19, einen Halteschenkel 20 und einen bogenförmigen Abschnitt 21 zum Verbinden des Klemmschenkels 19 mit dem Halteschenkel 20 auf. Mit dem bogenförmigen Abschnitt 21 erstreckt sich die Klemmfeder 13 um die erste Drehachse 17 des Drehelements 15, indem der bogenförmige Abschnitt 21 die erste Drehachse 17 umgreift. Der Klemmschenkel 19 und der Halteschenkel 20 der Klemmfeder 13 sind derart zueinander angeordnet, dass sie eine V-Form ausbilden. Mittels des Klemmschenkels 19 kann die Klemmfeder 13 den anzuschließenden Leiter in der Klemmstellung gegen den Strombalken 12 klemmen. Mittels des Halteschenkels 20 kann die Klemmfeder 13 sich an dem Gehäuse 10 der Anschlussklemme 100 oder an einem Teilstück 24 des Strombalkens 12, wie beispielsweise in Fig. 5 gezeigt ist, abstützen.

Das Drehelement 15 kann, wie in der geschnittenen Ansicht zu erkennen ist, ein Innenteil 22 und ein Außenteil 23 aufweisen. Das Innenteil 22 ist radial innen des Drehelements 15 angeordnet und das Außenteil 23 ist radial außen angeordnet, so dass das Außenteil 23 das Innenteil 22 radial umschließt. Das Innenteil 22 kann ortsfest an der ersten Drehachse 17 befestigt sein, wohingegen das Außenteil 23 relativ zu dem Innenteil 22 verdrehbar ist und damit das Drehelement 15 über das Außenteil 23 des Drehelements 15 um die erste Drehachse 17 gedreht werden kann. Die Klemmfeder 13 ist über ihren bogenförmigen Abschnitt 21 ortsfest an dem Innenteil 22 positioniert.

Das Drehelement 15 bzw. das Außenteil 23 des Drehelements 15 weist einen Mitnehmer 25 auf, welcher bei einer Drehbewegung des Drehelements 15 gegen den Klemmschenkel 19 der Klemmfeder 13 drücken kann, so dass die Klemmfeder 13 der Drehbewegung des Drehelements 15 bzw. der Drehbewegung des Außenteils 23 des Drehelements 15 folgen kann. Der Mitnehmer 25 ist hier fingerartig ausgebildet.

Durch die Drehbewegung Drehelements 15 und damit des Mitnehmers 25 kann bei einer Überführung von der Klemmstellung, wie sie in Fig. 4 gezeigt ist, in die Offenstellung, wie sie in Fig. 5 gezeigt ist, der Klemmschenkel 19 in Richtung des Halteschenkels 20 der Klemmfeder 13 gedreht bzw. gedrückt werden, so dass sich der Abstand zwischen Klemmschenkel 19 und Halteschenkel 20 reduziert. Der Halteschenkel 20 verbleibt in seiner Position, wenn die Klemmfeder 13 in die Offenstellung und in die Klemmstellung überführt wird, wie in Fig. 4 und 5 zu erkennen ist.

Das Drehelement 15 und das Hebelelement 16 sind derart miteinander in Eingriff, dass bei einer Drehbewegung des Hebelelements 16 um die zweite Drehachse 18 das Drehelement 15 um die zu der zweiten Drehachse 18 beabstandet angeordnete erste Drehachse 17 gedreht werden kann, um die Klemmfeder 13 in die Offenstellung und in die Klemmstellung zu überführen, wie beispielsweise in den Fig. 1 bis 3 gezeigt ist.

Wie mit den Pfeilen in Fig. 2 angedeutet ist, wirken dabei das Hebelelement 16 und das Drehelement 15 derart miteinander zusammen, dass bei einer Drehbewegung des Hebelelements 16 in eine Drehrichtung R1 das Drehelement 15 um eine zu der Drehbewegung des Hebelelements 16 entgegengesetzte Drehrichtung R2 rotiert.

Um ein Zusammenwirken des Hebelelements 16 mit dem Drehelement 15 realisieren zu können, weist bei der in den Fig. 1 bis 5 gezeigten Ausgestaltung das Drehelement 15 eine Nase 26 und das Hebelelement 16 weist ebenfalls eine Nase 27 auf. Die Nase 26 des Drehelements 15 ist an dem Außenteil 23 des Drehelements 15 ausgebildet. Die Nase 27 des Hebelelements 16 kann auf die Nase 26 des Drehelements 15 drücken, so dass bei einer Drehbewegung des Hebelelements 16 die Nase 27 des Hebelelements 16 eine Kraft auf die Nase 26 des Drehelements 15 ausübt, so dass auch das Drehelement 15 eine Drehbewegung ausführt. Die beiden Nasen 26, 27 sind derart ausgebildet, dass bei einer Überführung in die Offenstellung und in die Klemmstellung die Nase 27 des Hebelelements 16 auf der Nase 26 des Drehelements 15 entlang gleiten kann, um die Drehbewegung des Hebelelements 16 auf das Drehelement 15 zu übertragen, wie in den Fig. 1 bis 3 zu erkennen ist. Die Nasen 26, 27 bilden damit jeweils Betätigungsnasen aus.

Bei der in Fig. 1 bis 6 gezeigten Ausgestaltung der Anschlussklemme 100 ist das Hebelelement 16 schwimmend in dem Gehäuse 10 gelagert, indem die zweite Drehachse 18 des Hebelelements 16 verschiebbar in dem Gehäuse 10 gelagert ist. Bei einer Überführung in die Klemmstellung und in die Offenstellung kann damit das Hebelelement 16 nicht nur eine Drehbewegung um die zweite Drehachse 18 ausführen, sondern gleichzeitig kann das Hebelelement 16 auch eine translatorische Bewegung innerhalb des Gehäuses 10 ausführen. Wie in der Detaildarstellung von Fig. 6 gezeigt ist, kann an dem Gehäuse 10 eine Führungskontur 28 ausgebildet sein, innerhalb welcher die zweite Drehachse 18 verschiebbar ist, so dass die Verschiebebewegung der zweiten Drehachse 18 kontrolliert erfolgen kann. Die Führungskontur 28 ist hier in Form einer länglichen Aussparung an dem Gehäuse 10 ausgebildet.

Das Hebelelement 16 ist, wie in den Fig. 1 bis 3 zu erkennen ist, um einen Winkel α > 90° drehbar. Dadurch kann erreicht werden, dass in der Offenstellung, wie sie in Fig. 3 gezeigt ist, das Hebelelement 16 und damit das Betätigungselement 14 in dieser Stellung selbsttätig verbleibt, ohne dass ein Benutzer das Betätigungselement 14 in der Offenstellung manuell halten muss.

Das Hebelelement 16 weist einen Griffbereich 29 auf, über welchen ein Benutzer das Hebelelement 16 und damit das Betätigungselement 14 greifen und betätigen kann. Der Griffbereich 29 ragt in jeder Position des Betätigungselements 14 bzw. des Hebelelements 16 aus dem Gehäuse 10 heraus. Wie beispielsweise in Fig. 1 zu erkennen ist, erstreckt sich der Griffbereich 29 in der Klemmstellung parallel zu der Leitereinführungsöffnung 11 in dem Gehäuse 10.

Fig. 7 und 8 zeigen eine weitere Ausgestaltung einer Anschlussklemme 100, wobei sich die Anschlussklemme 100 in den Fig. 7 und 8 im Wesentlichen lediglich durch die Art des Eingreifens des Hebelelements 16 mit dem Drehelement 15 von der in den Fig. 1 bis 5 gezeigten Ausgestaltung unterscheidet. Bei der in Fig. 7 und 8 gezeigten Ausgestaltung weist das Drehelement 15 mehrere Zähne 30 auf und das Hebelelement 16 weist ebenfalls mehrere Zähne 31 auf, wobei die Zähne 30 des Drehelements 15 in die Zähne 31 des Hebelelements 16 eingreifen, so dass die Zähne 30, 31 eine Verzahnung ausbilden, über welche eine Übertragung der Drehbewegung des Hebelelements 16 auf das Drehelement 15 erfolgt.

Bei den in Fig. 1 bis 8 gezeigten Ausgestaltungen ist das Gehäuse 10 der Anschlussklemme 100 einseitig offen ausgebildet. Fig. 9 zeigt eine Ausgestaltung, bei welcher ein Seitenteil 32 auf das Gehäuse 10 aufgesetzt ist, um das Gehäuse 10 zu verschließen. Das Seitenteil 32 ist plattenförmig ausgebildet.

In Fig. 10 ist ein Anschlussklemmenblock 200 gezeigt, bei welchem mehrere Anschlussklemmen 100, wie sie in den Fig. 1 bis 9 gezeigt sind, aneinandergereiht angeordnet sind.

### Bezugszeichenliste

- 100: Anschlussklemme
- 10: Gehäuse
- 11: Leitereinführungsöffnung
- 12: Strombalken
- 13: Klemmfeder
- 14: Betätigungselement
- 15: Drehelement
- 16: Hebelelement
- 17: Erste Drehachse
- 18: Zweite Drehachse
- 19: Klemmschenkel
- 20: Halteschenkel
- 21: Bogenförmiger Abschnitt
- 22: Innenteil
- 23: Außenteil
- 24: Teilstück
- 25: Mitnehmer
- 26: Nase
- 27: Nase
- 28: Führungskontur
- 29: Griffbereich
- 30: Zähne
- 31: Zähne
- 32: Seitenteil

- 200: Anschlussklemmenblock

- R1: Drehrichtung
- R2: Drehrichtung

## Patentansprüche

1. Anschlussklemme (100) zum Anschließen eines elektrischen Leiters, mit
einem Gehäuse (10),
einem in dem Gehäuse (10) angeordneten Strombalken (12),
einer in dem Gehäuse (10) angeordneten Klemmfeder (13) zum Klemmen des anzuschließenden Leiters gegen den Strombalken (12), und
einem Betätigungselement (14) zum Überführen der Klemmfeder (13) in eine Klemmstellung und in eine Offenstellung,
wobei das Betätigungselement (14) ein um eine erste Drehachse (17) gelagertes Drehelement (15) und ein um eine zweite Drehachse (18) gelagertes Hebelelement (16) aufweist, wobei die Klemmfeder (13) zumindest bereichsweise einer Drehbewegung des Drehelements (15) folgt und wobei das Drehelement (15) mit dem Hebelelement (16) derart in Eingriff ist, dass bei einer Drehbewegung des Hebelelements (16) um die zweite Drehachse (18) das Drehelement (15) um die zu der zweiten Drehachse (18) beabstandet angeordnete erste Drehachse (17) gedreht wird und die Klemmfeder (13) in die Offenstellung und in die Klemmstellung überführbar ist, wobei die Klemmfeder (13) an dem Drehelement (15) gelagert ist, **dadurch gekennzeichnet, dass** die Klemmfeder (13) derart an dem Drehelement (15) gelagert ist, dass sich die Klemmfeder (13) um die erste Drehachse (17) erstreckt.

2. Anschlussklemme (100) nach Anspruch 1,
**dadurch gekennzeichnet, dass** die Klemmfeder (13) als Schenkelfeder ausgebildet ist.

3. Anschlussklemme (100) nach Anspruch 1 oder 2,
**dadurch gekennzeichnet, dass** das Hebelelement (16) und das Drehelement (15) derart zusammenwirken, dass bei einer Drehbewegung des Hebelelements (16) in eine Drehrichtung (R1) das Drehelement (15) um eine zu der Drehbewegung des Hebelelements (16) entgegengesetzte Drehrichtung (R2) rotiert.

4. Anschlussklemme (100) nach einem der Ansprüche 1 bis 3,
**dadurch gekennzeichnet, dass** die zweite Drehachse (18) des Hebelelements (16) verschiebbar in dem Gehäuse (10) gelagert ist.

5. Anschlussklemme (100) nach einem der Ansprüche 1 bis 4,
**dadurch gekennzeichnet, dass** das Drehelement (15) eine Nase (26) aufweist, welche mit einer Nase (27) des Hebelelements (16) in Eingriff ist.

6. Anschlussklemme (100) nach einem der Ansprüche 1 bis 4,
**dadurch gekennzeichnet, dass** das Drehelement (15) mehrere Zähne (30) aufweist und dass das Hebelelement (16) mehrere Zähne (31) aufweist, wobei die Zähne (30) des Drehelements (15) in Eingriff mit den Zähnen (31) des Hebelelements (16) sind.

7. Anschlussklemme (100) nach einem der Ansprüche 1 bis 6,
**dadurch gekennzeichnet, dass** das Hebelelement (16) um einen Winkel α > 90° drehbar ist.

8. Anschlussklemme (100) nach einem der Ansprüche 1 bis 7,
**dadurch gekennzeichnet, dass** das Hebelelement (16) einen Griffbereich (29) aufweist, welcher aus dem Gehäuse (10) herausragt.

9. Anschlussklemme (100) nach einem der Ansprüche 1 bis 8,
**dadurch gekennzeichnet, dass** die Anschlussklemme (100) als Reihenklemme ausgebildet ist, welche auf einer Tragschiene aufrastbar ist.

10. Anschlussklemmenblock (200), mit mindestens zwei aneinandergereiht angeordneten Anschlussklemmen (100), welche nach einem der Ansprüche 1 bis 9 ausgebildet sind.

## Claims

1. Connection terminal (100) for connection of an electrical conductor, having
a housing (10),
a current bar (12) arranged in the housing (10),
a clamping spring (13), which is arranged in the housing (10) and is used to clamp the conductor to be connected against the current bar (12), and
an actuating element (14) for transferring the clamping spring (13) into a clamping position and into an open position,
wherein the actuating element (14) has a rotary element (15) mounted around a first rotary shaft (17) and a lever element (16) mounted around a second rotary shaft (18),
wherein the clamping spring (13) follows, at least in certain regions, a rotational movement of the rotary element (15) and wherein the rotary element (15) is engaged with the lever element (16) in such a manner that when the lever element (16) rotates about the second rotary shaft (18), the rotary element (15) is rotated about the first rotary shaft (17), which is spaced apart from the second rotary shaft (18), and the clamping spring (13) can be transferred into the open position and into the clamping position, wherein the clamping spring (13) is mounted on the rotary element (15), **characterized in that** the clamping spring (13) is mounted on the rotary element (15) in such a manner that the clamping spring (13) extends around the first rotary shaft (17).

2. Connection terminal (100) according to Claim 1,
**characterized in that** the clamping spring (13) is in the form of a leg spring.

3. Connection terminal (100) according to Claim 1 or 2,
**characterized in that** the lever element (16) and the rotary element (15) interact in such a manner that when the lever element (16) rotates in a rotational direction (R1), the rotary element (15) rotates in a rotational direction (R2) counter to the rotational movement of the lever element (16).

4. Connection terminal (100) according to one of Claims 1 to 3,
**characterized in that** the second rotary shaft (18) of the lever element (16) is displaceably mounted in the housing (10).

5. Connection terminal (100) according to one of Claims 1 to 4,
**characterized in that** the rotary element (15) has a nose (26), which is engaged with a nose (27) of the lever element (16).

6. Connection terminal (100) according to one of Claims 1 to 4,
**characterized in that** the rotary element (15) has a plurality of teeth (30) and **in that** the lever element (16) has a plurality of teeth (31), wherein the teeth (30) of the rotary element (15) are engaged with the teeth (31) of the lever element (16).

7. Connection terminal (100) according to one of Claims 1 to 6,
**characterized in that** the lever element (16) can be rotated by an angle α > 90°.

8. Connection terminal (100) according to one of Claims 1 to 7,
**characterized in that** the lever element (16) has a grip region (29), which protrudes from the housing (10).

9. Connection terminal (100) according to one of Claims 1 to 8,
**characterized in that** the connection terminal (100) is designed as a terminal block that can be latched onto a support rail.

10. Connection terminal block (200), having at least two connection terminals (100) that are arranged in a row and are designed according to one of Claims 1 to 9.

## Revendications

1. Borne de raccordement (100) destinée au raccordement d'au moins un conducteur électrique, comprenant
un boîtier (10),
une barre conductrice (12) disposée dans le boîtier (10), un ressort de serrage (13) disposé dans le boîtier (10) pour serrer le conducteur électrique à raccorder contre la barre conductrice (12), et
un élément d'actionnement (14) destiné à faire passer le ressort de serrage (13) dans une position de serrage et dans une position d'ouverture,
l'élément d'actionnement (14) possédant un élément rotatif (15) monté autour d'un premier axe de rotation (17) et un élément formant levier (16) monté autour d'un deuxième axe de rotation (18), le ressort de serrage (13) suivant au moins dans certaines zones un mouvement de rotation de l'élément rotatif (15) et l'élément rotatif (15) étant en prise avec l'élément formant levier (16) de telle sorte que lors d'un mouvement de rotation de l'élément formant levier (16) autour du deuxième axe de rotation (18), l'élément rotatif (15) est amené à tourner autour du premier axe de rotation (17), disposé à distance du deuxième axe de rotation (18), et le ressort de serrage (13) peut être amené dans la position ouverte et dans la position de serrage, le ressort de serrage (13) étant monté sur l'élément rotatif (15), **caractérisée en ce que** le ressort de serrage (13) est monté sur l'élément rotatif (15) de telle sorte que le ressort de serrage (13) s'étend autour du premier axe de rotation (17).

2. Borne de raccordement (100) selon la revendication 1,
**caractérisée en ce que** le ressort de serrage (13) est réalisé sous la forme d'un ressort à branches.

3. Borne de raccordement (100) selon la revendication 1 ou 2,
**caractérisée en ce que** l'élément formant levier (16) et l'élément rotatif (15) coopèrent de telle sorte que lors d'un mouvement de rotation de l'élément formant levier (16) dans un sens de rotation (R1), l'élément rotatif (15) effectue une rotation dans un sens de rotation (R2) opposé au mouvement de rotation de l'élément formant levier (16).

4. Borne de raccordement (100) selon l'une des revendications 1 à 3,
**caractérisée en ce que** le deuxième axe de rotation (18) de l'élément formant levier (16) est monté coulissant dans le boîtier (10).

5. Borne de raccordement (100) selon l'une des revendications 1 à 4,
**caractérisée en ce que** l'élément rotatif (15) possède un ergot (26), lequel est en prise avec un ergot (27) de l'élément formant levier (16).

6. Borne de raccordement (100) selon l'une des revendications 1 à 4,
**caractérisée en ce que** l'élément rotatif (15) possède une pluralité de dents (30) et **en ce que** l'élément formant levier (16) possède une pluralité de dents (31), les dents (30) de l'élément rotatif (15) étant en prise avec les dents (31) de l'élément formant levier (16).

7. Borne de raccordement (100) selon l'une des revendications 1 à 6,
**caractérisée en ce que** l'élément formant levier (16) peut tourner d'un angle α > 90°.

8. Borne de raccordement (100) selon l'une des revendications 1 à 7,
**caractérisée en ce que** l'élément formant levier (16) possède une zone de préhension (29), laquelle fait saillie hors du boîtier (10).

9. Borne de raccordement (100) selon l'une des revendications 1 à 8,
**caractérisée en ce que** la borne de raccordement (100) est réalisée sous la forme d'un bloc de jonction, lequel peut être encliqueté sur un rail porteur.

10. Barrette à bornes de raccordement (200), comprenant au moins deux bornes de raccordement (100) juxtaposées, lesquelles sont configurées selon l'une des revendications 1 à 9.
